# EUROPÄISCHE PATENTSCHRIFT

(11) **EP 0 299 410 B1**
(45) Veröffentlichungstag und Bekanntmachung des Hinweises auf die Patenterteilung: **08.04.1992**
(21) Anmeldenummer: 88111059.7
(22) Anmeldetag: 11.07.1988
(51) Int. Cl.: G08B 17/10

(54) **Optischer Rauchmelder**
Optical smoke detector
Détecteur optique de fumée

(30) Priorität: 14.07.1987 DE 3723273
(43) Veröffentlichungstag der Anmeldung: 18.01.1989
(73) Patentinhaber: SIEMENS AKTIENGESELLSCHAFT, 80333 München (DE)
(72) Erfinder: Krautwald, Herbert, Dipl.-Ing. (FH), D-8000 München 90 (DE); Keller, Werner, Dipl.-Ing. (FH), D-8037 Olching (DE); Heinzel, Günter, D-8000 München 70 (DE)

(56) Entgegenhaltungen:
- EP-A- 0 014 251
- EP-A- 0 142 827
- EP-A- 0 217 100
- GB-A- 2 137 390
- US-A- 4 396 840

## Beschreibung

Die Erfindung bezieht sich auf einen optischen Rauchmelder, der im wesentlichen rotationssymmetrisch ausgebildet ist, mit einer Melderfassung, auf der ein Melderbecher angeordnet und mechanisch über drei Tragarme und elektrisch über drei Kontaktfedern verbunden ist, und mit einer Becherkappe und einer Labyrinthkappe, wobei eine Leiterplatte im und ein unterer und ein oberer Fototräger auf dem Melderbecher, sowie ein Labyrinth über den Fototrägern angeordnet sind.

Derartige optische Rauchmelder sind allgemein bekannt. Bei einem bekannten Rauchmelder weist der Melderbecher einen verhältnismäßig kleinen Durchmesser gegenüber dem Durchmesser des unteren Fototrägers auf. Entsprechend klein ist auch die Leiterplatte für die Aufnahme der elektrischen Bauelemente. Da in der Brandmeldetechnik zur Brandfrüherkennung die Melder teilweise selbst intelligenter ausgebildet werden, teilweise für die Übertragung von Meldesignalen zur Zentrale mit mehr Elektronik ausgerüstet werden, ist es notwendig, zusätzliche elektronische Bauelemente und Bauteile im Melder unterzubringen.

Aufgabe der Erfindung ist es daher, den Melder und insbesondere den Melderbecher so auszugestalten, daß eine Leiterplatte mit einer wesentlich größeren Fläche als bisher im Melderbecher angeordnet werden kann, ohne daß dabei die Außendimensionierung der Melderfassung, des Labyrinths und der Melderabdeckung geändert werden muß.

Diese Aufgabe wird bei einem eingangs beschriebenen optischen Rauchmelder durch folgende Merkmale gelöst:
a) Die Außenwand des Melderbechers ist im Bereich der Tragarme über die Kontaktfedern nach außen hin ausgeformt und insgesamt senkrecht nach oben hochgezogen;
b) die Tragarme des Melderbechers sind freistehend mit einem Hohlprofil ausgebildet;
c) auf dem Boden des Melderbechers sind mehrere nach innen weisende rohrförmige Kontakttürme und eine rohrförmige Einfüllöffnung für eine Vergußmasse senkrecht angeformt;
d) der Boden des Melderbechers weist zumindest eine nach außen hin offene Ausnehmung für die Aufnahme eines Abgleichwiderstandes auf;
e) die Becherkappe und die Labyrinthkappe sind als einstückige Melderkappe ausgebildet, wobei die Melderkappe drei angeformte, zur Melderfassung weisende Rastlaschen und im Bereich des unteren Fototrägers angeformte wulstartige Arretiernasen oder -nocken aufweist.

Mit der neuen Ausgestaltung des Melders, insbesondere der drei freistehenden Tragarme ist es möglich, daß die starren Kontaktbügel der Melderfassung beim Arretieren ohne Behinderung eintauchen können. Ferner wird durch diese Ausgestaltung der Nahtstelle zwischen der Melderfassung und dem Meldersockel ein Flächengewinn von ca. 30 % für die Leiterplatte erzielt. Die Tragarme weisen ein Hohlprofil auf, das hat den Vorteil, daß die Tragarme verzugssicher ausgebildet sind und eine ausreichende Stabilität besitzen, so daß die erforderliche Stabilität bei Schlag und Stoß für den Melder in der Melderfassung gewährleistet ist. Ein weiterer Vorteil ist dadurch gegeben, daß die bisherige Labyrinthkappe und die bisherige Becherkappe einstükkig als eine gemeinsame Melderkappe ausgebildet sind, die durch die angeformten Rastlaschen sowohl eine höhere Schlag- und Stoßfestigkeit aufweist als auch eine schnelle Montage durch die Dreifachverriegelung erlauben.

Weitere Vorteile und Ausgestaltung der Erfindung ergeben sich aus den Unteransprüchen und der Beschreibung, die anhand der einzigen FIG kurz erläutert wird.

Der Rauchmelder ist an der Decke befestigt. Dazu ist an der Decke eine Melderfassung 5 in bekannter Weise und Ausgestaltung montiert. In die Melderfassung wird der Melderbecher 6 eingesetzt und mechanisch arretiert (1), wobei auch die elektrischen Kontakte (19) hergestellt werden. Zur mechanischen Verriegelung weist der Melderbecher 6 drei Tragarme 1 auf, die freitragend ausgebildet und mit einem Hohlprofil versehen sind. Ferner weist der Melderbecher 6 eine über die Tragarme 1 und die in diesem Bereich befindlichen Kontaktfedern 19 des Melderbechers 6 auf. Diese Verbreiterung des Melderbecherdurchmessers erlaubt die Verwendung einer großflächigeren Leiterplatte 3, die einerseits mit Kontaktstiften (13) mit den Kontakten 19 in Verbindung steht, was in der FIG hier nicht extra dargestellt ist, und andererseits über Kontaktstifte 13 mit einem Abgleichwiderstand 15 in Verbindung steht. Dazu ist die Ausnehmung 14 im Boden des Melderbechers 6 angeordnet und entsprechende Kontakttürme 12, in denen die Kontaktstifte 13 geführt sind. Die Ausnehmung 14 ist nach außen hin offen, so daß nach der Montage des Melderbechers 6 mit der Leiterplatte 3, den Fototrägern 2 und 10 und dem Labyrinth 16 und Verguß (9) der Melder noch abgeglichen werden kann, indem ein entsprechender Abgleichwiderstand 15 an den Kontaktstiften 13 angelötet wird.

Ein Schirmblech 11 schützt nur noch diejenige Bauteile auf der Leiterplatte 3, die abgeschirmt sein müssen, wobei dieses Schirmblech 11 bei der Bestückung mit montiert und gelötet wird. Das hat den Vorteil, daß die kostenträchtige Bedampfung und Kontaktierung des Kunststoffbechers entfällt. Auf dem Melderbecher 6 ist der untere Fototräger 2 angeordnet, auf dem der obere Fototräger 10 kraftschlüssig über Zapfen 21 angeordnet ist, so daß die bisherige zusätzliche Befestigungsschraube entfällt. Über den Fototrägern befindet sich das Labyrinth 16. Mit dem Vergießen (Vergußmasse 9) ist der Melderbecher wasser- und luftdicht verschlossen, so daß ein guter Korrosionsschutz der elektrischen Bauteile gewährleistet ist. Dazu sind die schon erwähnten Kontakttürme 12 mit den Kontaktstiften 13 vorgesehen, beispielsweise 7, die nach außen hin nach dem Vergießen den Becher dicht verschließen, so daß eine nochmalige Abdichtung nicht mehr erforderlich ist. Der untere und obere Fototräger 2 und 10 wird mit der Melderkappe, die einstückig aus der Becherkappe 4 und der Labyrinthkappe 17 gebildet ist, gehalten. Dazu weist die Melderkappe im Bereich des unteren Fototrägers im Inneren drei angeformte Arretiernasen 20 auf und mindestens drei angeformte Rastlaschen 7, die in Rastnocken 8 mit dem Aufsetzen der Melderkappe zwangsläufig verrasten und damit den Fototräger 2 auf den Melderbecher 6 ohne zusätzliche Befestigungsteile fest zusammenhalten. Die Melderkappe weist Lufteintrittsöffnungen 18 auf.

## Patentansprüche

1. Optischer Rauchmelder, der im wesentlichen rotationssymmetrisch ausgebildet ist, mit einer Melderfassung (5), auf der ein Melderbecher (6) angeordnet und mechanisch über zumindest drei Tragarme (1) und elektrisch über mehrere Kontaktfedern (19) verbunden ist, und mit einer Becherkappe (4) und einer Labyrinthkappe (17), wobei eine Leiterplatte (3) im und ein unterer und ein oberer Fototräger (2, 10) auf den Melderbecher (6) sowie ein Labyrinth (16) über den Fototrägern (2, 10) angeordnet sind, **gekennzeichnet durch** folgende Merkmale:
a) die Außenwand des Melderbechers (6) ist im Bereich der Tragarme (1) über die Kontaktfeder (19) hin ausgeformt und insgesamt senkrecht nach oben gezogen;
b) die Tragarme (1) des Melderbechers (6) sind freistehend mit einem Hohlprofil ausgebildet;
c) auf dem Boden des Melderbechers (6) sind mehrere nach innen weisende rohrförmige Kontakttürme (12) für Kontaktstifte (13) und eine rohrförmige Einfüllöffnung für eine Vergußmasse (9) senkrecht angeformt wobei einige der Kontakkstifte (13) elektrisch mit Kontaktfedern (19) verbunden sind;
d) der Boden des Melders (6) weist zumindest eine nach außen hin offene Ausnehmung (14) für die Aufnahme eines Abgleichwiderstandes (15) auf wobei zwei der Kontaktstifte elektrisch mit dem Abgleichwiderstand (15) verbunden sind;
e) die Becherkappe (4) und die Labyrinthkappe (17) sind als einstückige Melderkappe ausgebildet, wobei die Melderkappe zumindest drei angeformte, zur Melderfassung (5) weisende Rastlaschen (7) und im Bereich des unteren Fototrägers (2) drei angeformte wulstartige Arretiernasen oder -nocken (20) aufweist.

2. Optischer Rauchmelder nach Anspruch 1, **dadurch gekennzeichnet,** daß der obere Fototräger (10) mit dem unteren Fototräger (2) über mehrere Zapfen (21) kraftschlüssig verbunden ist.

3. Optischer Rauchmelder nach Anspruch 1 oder 2, **dadurch** **gekennzeichnet,** daß jeweils zwei Kontakttürme (12) an der Ausnehmung (14) für den Abgleichwiderstand (15) angeformt sind.

4. Optischer Rauchmelder nach einem der vorhergehenden Ansprüche, **dadurch gekennzeichnet,** daß auf der Leiterplatte (3) lediglich im Bereich der zu schützenden Bauelemente ein Schirmblech (11) aufgesteckt und kontaktiert ist.

## Claims

1. Optical smoke detector which is designed substantially with rotational symmetry, having a detector mount (5) on which a detector cup (6) is disposed and is mechanically connected by means of at least three supporting arms (1) and electrically connected by means of a plurality of spring contacts (19), and having a cup cap (4) and a labyrinth cap (17), a circuit board (3) being disposed in and a lower and an upper photosensitive carrier (2, 10) being disposed on the detector cup (6) and a labyrinth (16) being disposed over the photosensitive carriers (2, 10), characterised by the following features:
a) in the region of the supporting arms (1) the outer wall of the detector cup (6) is shaped out beyond the spring contact (19) and drawn as a whole vertically upwards;
b) the supporting arms (1) of the detector cup (6) are designed to be free-standing with a hollow section;
c) on the base of the detector cup (6) there are vertically formed a plurality of inwardly pointing tubular contact turrets (12) for contact pins (13) and a tubular filling opening for a sealing compound (9), some of the contact pins (13) being electrically connected to spring contacts (19);
d) the base of the detector (6) exhibits at least one outwardly open recess (14) to receive a compensating resistor (15), two of the contact pins being electrically connected to the compensating resistor (15);
e) the cup cap (4) and the labyrinth cap (17) are designed as a one-piece detector cap, the detector cap exhibiting at least three formed-on engagement straps (7) pointing towards the detector mount (5) and, in the region of the lower photosensitive carrier (2), three formed-on bead-type arresting noses or cams (20).

2. Optical smoke detector according to Claim 1, characterised in that the upper photosensitive carrier (10) is frictionally connected to the lower photosensitive carrier (2) by means of a plurality of pegs (21).

3. Optical smoke detector according to Claim 1 or 2, characterised in that two contact turrets (12) are respectively formed on the recess (14) for the compensating resistor (15).

4. Optical smoke detector according to one of the preceding claims, characterised in that a screening sheet (11) is fitted on and contacted on the circuit board (3), solely in the region of the components to be protected.

## Revendications

1. Détecteur optique de fumée, qui possède essentiellement une symétrie de révolution et comporte une monture (5), sur laquelle est disposé une coupelle (6) du détecteur, qui est raccordée mécaniquement à l'aide d'au moins trois bras de support (1) et électriquement au moyen de plusieurs ressorts de contact (19), et un capot (4) pour la coupelle et un capot à labyrinthe (17), une plaquette à circuits imprimés (3) étant disposée dans la coupelle (6) du détecteur, tandis qu'un support pour des éléments photoélectriques inférieur et un support photoélectrique supérieur (2,10) sont montés sur la coupelle (6) du détecteur et un labyrinthe (16) est disposé au-dessus des supports pour des éléments photoélectriques (2,10), caractérisé par les caractéristiques suivantes :
a) la paroi extérieure de la coupelle (6) du détecteur est évidée dans la zone des bras de support (1) au-delà du ressort de contact (19) et globalement est repliée perpendiculairement vers le haut;
b) les bras de support (1) de la coupelle (6) du détecteur sont dégagés et ont un profil évidé;
c) plusieurs embouts tubulaires de contact (12), qui sont dirigés vers l'intérieur et sont prévus pour des broches de contact (13), et une ouverture tubulaire de remplissage pour une masse de scellement (9) sont formés perpendiculairement par moulage sur le fond de la coupelle (6) du détecteur, quelques-unes des tiges de contact (13) étant raccordées électriquement à des ressorts de contact (19);
d) le fond du détecteur (6) possède au moins une partie évidée (14) ouverte en direction de l'extérieur et destinée à recevoir une résistance d'équilibrage (15), deux tiges de contact étant raccordées électriquement à la résistance d'équilibrage (15);
e) le capot (4) de la coupelle et le capot à labyrinthe (17) étant réalisés sous la forme d'un capot monobloc du détecteur, le capot du détecteur comportant au moins trois pattes d'encliquetage moulées (7), qui sont tournées vers la monture (5) du détecteur, et, dans la zone du support inférieur (2) pour des éléments photoélectriques, trois becs ou cames de blocage (20) moulés en forme de rebords.

2. Détecteur optique suivant la revendication 1, caractérisé par le fait que le support supérieur (10) est raccordé selon une liaison de force au support portant les éléments photoélectrique au moyen de plusieurs tétons (21).

3. Détecteur optique de fumée suivant la revendication 1 ou 2, caractérisé par le fait que respectivement deux embouts de contact (12) sont formés par moulage sur la partie évidée (14) servant à loger la résistance d'équilibrage (15).

4. Détecteur optique de fumée suivant l'une des revendications précédentes, caractérisé par le fait qu'une tôle de blindage (11) est enfichée sur et est en contact avec la plaquette à circuits imprimés (3) uniquement dans la zone des composants devant être protégés.
